# EUROPÄISCHE PATENTSCHRIFT

(11) **EP 2 252 464 B1**
(45) Veröffentlichungstag und Bekanntmachung des Hinweises auf die Patenterteilung: **23.11.2011**
(21) Anmeldenummer: 09713498.5
(22) Anmeldetag: 04.02.2009
(51) Int. Cl.: B41J 2/175

(54) **VORRICHTUNG ZUR WIEDERBEFÜLLUNG EINER TINTENPATRONE FÜR EINEN TINTENSTRAHLDRUCKER**
DEVICE FOR REFILLING AN INK CARTRIDGE FOR AN INK-JET PRINTER
DISPOSITIF DE RECHARGEMENT D'UNE CARTOUCHE D'ENCRE POUR UNE IMPRIMANTE À JET D'ENCRE

(30) Priorität: 22.02.2008 DE 102008010505
(43) Veröffentlichungstag der Anmeldung: 24.11.2010
(73) Patentinhaber: Pelikan Hardcopy Production AG, 8620 Wetzikon (CH)
(72) Erfinder: STEINER, Roland, CH-8733 Eschenbach (CH); SULSER, Daniel, CH-8636 Wald (CH); KRETSCHMER, Joachim, CH-8630 Rüti (CH); BUTTY, René, CH-8340 Hinwil (CH); RAHIMI, Migjen, 8623 Wetzikon (CH); HUBER, André, CH-5430 Wettingen (CH)
(74) Vertreter: Popp, Eugen
(86) Internationale Anmeldenummer: PCT/EP2009/000757
(87) Internationale Veröffentlichungsnummer: WO 2009/103422

(56) Entgegenhaltungen:
- EP-A- 0 707 970
- EP-A- 1 247 649
- US-A- 6 158 851
- US-A- 6 158 852
- US-A1- 2005 168 541

## Beschreibung

Die Erfindung betrifft eine Vorrichtung zur Wiederbefüllung einer Tintenpatrone für einen Tintenstrahldrucker nach dem Oberbegriff des Anspruches 1.

Bei der Wiederbefüllung von Tintenpatronen für Tintenstrahldrucker mit Tinte ist zu unterscheiden zwischen Patronen mit integrierten Druckköpfen einerseits und Patronen mit einer an die Tintenzufuhr eines Tintenstrahlkopfes ankoppelbaren Tintenauslaßöffnung. Die vorerwähnten Druckköpfe umfassen eine Vielzahl von sehr feinen Strahldüsen, durch die die Tinte auf einen Druckträger übertragen wird. Bei Patronen, die eine an die Tintenzufuhr eines Tintenstrahlkopfes ankoppelbare Tintenauslaßöffnung aufweisen, ist in dieser in der Regel ein Docht angeordnet, der mit einem innerhalb der Tintenpatrone angeordneten und aus saugfähigem Material bestehenden Tintenspeicherelement in Fluidverbindung steht. Bei Mehrfarben-Tintenpatronen sind jeweils eine vorbestimmte Anzahl von Strahldüsen einer vorbestimmten Farbe zugeordnet.

Bei Patronen mit integrierten Druckköpfen stehen die vorerwähnten Düsen unmittelbar in Fluidverbindung mit dem innerhalb der Patrone angeordneten Tintenspeicherelement. Das Tintenspeicherelement ist in hinlänglich aus dem Stand der Technik bekannter Art entweder aus Fasermaterial oder aus einem Schaumstoff hergestellt. Es sind auch aus dem Stand der Technik andere Unterdruck erzeugende Mechanismen bekannt, die einen dosierten Tintentransport innerhalb der Tintenpatrone zu den Düsen oder zur Tintenauslaßöffnung sicherstellen. Da auch diese Mechanismen Speicherfunktion besitzen, werden sie im folgenden ebenfalls unter dem Begriff "Tintenspeicherelement" zusammengefaßt.

Patronen mit integrierten Druckköpfen müssen zur Wiederbefüllung mit Tinte sehr sorgfältig geöffnet (aufgebrochen) und wieder verschlossen werden. Das ist mit entsprechend großem Aufwand verbunden und eigentlich für Tintenpatronen mit ihren relativ kleinen Füllmengen nicht rentabel.

Es sind auch sogenannte Spritzen-Refill-Systeme für Tintenpatronen der vorgenannten Art bekannt. Mit ihrer Hilfe kann z.B. eine Original-Patrone wiederbefüllt werden. Die entsprechenden Refill-Sets umfassen in der Regel einen Bohrer, eine Heißklebepistole, mehrere Spritzen mit Kanüle, Tinte, Gummibänder und Verschlußmittel. Diese im Handel erhältlichen Systeme zeichnen sich aber durch Unhandlichkeit und unverhältnismäßig großen Aufwand hinsichtlich Material und Werkzeug aus.

Im Handel werden auch sogenannte "kompatible Patronen" angeboten. Diese Patronen enthaltenen keinen Elektronik-Chip; dieser muß von der leeren Original-Patrone demontiert und auf die "kompatible Patrone" wieder montiert werden. Auch dies erfordert Geschicklichkeit und Werkzeug sowie Klebstoff.

Patronen mit integriertem Druckkopf werden auf dem Recycling-Markt zu relativ hohen Preisen gehandelt. Diese benutzten Patronen müssen mechanisch geöffnet, gereinigt und mit einem neuen Tintenspeicherelement, z.B. Schwamm od. dgl. versehen werden. Anschließend werden sie mit Tinte befüllt und die befüllte Patrone wird wieder verschlossen. Diese Arbeiten können fachmännisch nur bei speziellen Refill-Unternehmen durchgeführt werden; der Benutzer selbst ist in der Regel mit dieser Form der Wiederbefüllung überfordert.

Zum Stand der Technik wird ergänzend noch auf die DE 197 37 177 A1 hingewiesen. Aus dieser Schrift ist eine Vorrichtung und ein Verfahren zum Wiederbefüllen einer Tintenpatrone bekannt, bei dem die Wiederbefüllung aus einer wiederbefüllbaren Tintenpatrone über einen Zwischenkern erfolgt. Auch ein solches Wiederbefüllungsverfahren ist aufwendig und von Ungeübten nur schwer problemlos durchzuführen.

Bei allen Vorrichtungen und Verfahren nach dem Stand der Technik sind auch keine Maßnahmen getroffen, die Leckagen bei der Vorbereitung, beim Wiederbefüllvorgang und beim Wiederverschließen aus dem Tintenbehälter sicher vermeiden, sei es über die Belüftungsöffnung oder sei es über das Kapillarelement.

Aus dem Stand der Technik (siehe z.B. EP 1 651 444 B1) ist es auch bekannt, in Tintenstrahldrucker direkt einsetzbare Tintenpatronen mit Fächern/Öffnungen verschiedener Form und Größe zu versehen, die beim Einsetzen der Patrone in den Drucker mit Anformungen in der Patronenaufnahme des Druckers zusammenwirken, um das korrekte Positionieren einerseits und andererseits die Verwendung der richtigen Patrone, z.B. nach Typ bzw. Farbe, zu gewährleisten.

Der Erfindung liegt die Aufgabe zugrunde, eine Vorrichtung zur Wiederbefüllung einer Tintenpatrone für einen Tintenstrahldrucker zur Verfügung zu stellen, die einfach in der Herstellung und einfach und sicher in der Handhabung ist, so daß sie vom Benutzer (Endverbraucher) ohne weiteres beherrscht werden kann und ohne Gefahr von Tintenleckagen, Patronen- oder Tinten (nach Farbe, Qualität)-Verwechslungen anzuwenden ist. Die Vorrichtung soll auch sowohl für Patronen mit integriertem Druckkopf als auch für Patronen mit einer an die Tintenzufuhr eines Tintenstrahlkopfes im Tintenstrahldrucker ankoppelbaren Tintenauslaßöffnung geeignet sein.

Diese Aufgabe wird nach der Erfindung mit den Merkmalen des Anspruches 1 gelöst. Vorteilhafte Weiterbildungen und konstruktive Details sind in den Unteransprüchen angegeben.

Die Erfindung betrifft ein "Kapillar-Refill-System". Zum Wiederbefüllen einer Tintenpatrone wird deren kapillare Saugkraft ausgenutzt. Das System verfügt über einen in der Regel relativ flach gestalteten Tintenbehälter mit ausreichend hoher Standfestigkeit. Dieser Tintenbehälter enthält einen in Tinte eingetauchten Docht. Der Docht führt an der Oberseite des Tintenbehälters aus diesem heraus und ist so angeordnet, daß mit der aufgesetzten Tintenpatrone eine kapillare Verbindung entsteht, entweder mit den Düsen des integrierten Druckkopfes oder mit der an die Tintenzufuhr eines Tintenstrahlkopfes ankoppelbaren Tintenauslaßöffnung. Der Tintenbehälter verfügt vorzugsweise noch über eine Belüftungs- bzw. Druckausgleichsöffnung, so daß Tinte ungehindert von der aufgesetzten Tintenpatrone kapillarisch aufgenommen werden kann. Diese Öffnung kann zugleich zur Befüllung des Tintenbehälters dienen.

Mit einer nach der Erfindung gestalteten Vorrichtung wird das sichere Befüllen einer Tintenpatrone dadurch erreicht, daß der Tintenauslaßöffnung des Tintenbehälters eines oder mehrere Positionierungs- und/oder Identifizierungselemente zur Identifizierung mindestens einer nachzufüllenden Tintenpatrone und zur exakten Positionierung der Tintenpatrone in Bezug auf das Kapillarelement in der Tintenauslaßöffnung zugeordnet sind. Damit wird zuverlässig verhindert, daß Verwechslungen der Patronen bzw. falsche Befüllungen von Patronen vorkommen können. Diesen Positionierungs- bzw. Identifizierungselementen können gleichzeitig Dichtelemente zugeordnet sein, die Leckagen beim Einsetzen bzw. Entnehmen und während des Befüllens einer Tintenpatrone zuverlässig verhindern.

Es ist denkbar, mehrere Pösitionierungs- bzw. Identifizierungselemente für unterschiedliche Tintenpatronen (z.B. für unterschiedlich große Tintenpatronen) auf der Oberseite des Tintenbehälters anzuordnen, sofern diese unterschiedlichen Patronen mit der Tinte z.B. gleicher Qualität und gleicher Farbe befüllt werden sollen.

Entscheidend ist, daß das Wiederbefüllen von Tintenpatronen in einfacher Weise ohne Einsatz von Werkzeugen und innerhalb kürzester Zeit erfolgen kann, und zwar ohne jegliche Gefahr von Verschmutzungen. Es können Tintenportionen mit unterschiedlicher Färbung und gegebenenfalls Qualität als preiswerte Wegwerfartikel durch den Handel zur Verfügung gestellt werden. Original-Patronen können mit Hilfe der Vorrichtung nach der Erfindung mehrfach befüllt werden.

Für den Nachfüllvorgang der Tintenpatrone ist kein zusätzlicher Druck erforderlich. Das in der Patrone befindliche Tintenspeicherelement, z.B. Schwamm oder Fasermaterial od. dgl., saugt - insbesondere auch durch seine exakte Positionierung mit Hilfe der Positionierungselemente - solange Tinte an, bis sich eine Sättigung einstellt. Daher ist auch eine Überfüllung der Patrone ausgeschlossen. Die erfindungsgemäße Vorrichtung ist so ausgebildet, daß eine Berührung mit offener Tinte absolut vermieden wird und damit eine Verschmutzungsgefahr des Benutzers oder der Umgebung ausgeschlossen ist. Die Gefahr von Verletzungen, wie sie z.B. beim Wiederbefüllen von Patronen mit Hilfe von Spritzen besteht, wird ebenfalls vermieden. Der Wiederbefüllungsvorgang einer Tintenpatrone läuft wesentlich schneller ab im Vergleich zu Spritzen und anderen Wiederbefüllungsverfahren und eine mechanische Einwirkung (z.B. ein Aufbohren) entfällt. Ebenso entfällt das Verschließen der entsprechenden Bohrung nach dem Wiederbefüllen. Alle diese Arbeiten dauern relativ lang und erfordern hohe Geschicklichkeit und den Einsatz besonderer Werkzeuge. Mit der Vorrichtung nach der Erfindung werden diese Nachteile vermieden. Die Tintenportionen in der Vorrichtung können so bemessen werden, daß in dem Tintenbehälter keine Resttinte übrig bleibt.

Versuche haben gezeigt, daß das Tintenspeicherelement der Tintenpatrone nach etwa 2,5 bis maximal 5,0 Minuten Saugzeit vollständig aufgefüllt ist. Das heißt, nach dieser Zeitspanne ist das Tintenspeicherelement gesättigt.

Die Druckausgleichsöffnung, die auch zur Befüllung des Tintenbehälters nach der Erfindung dienen kann, ist so bemessen, daß der äußere Sperrdruck stets größer ist als der Entleerungsdruck. Damit kann durch diese Öffnung keine Tinte aus dem Behälter auslaufen. Entsprechendes gilt auch für den Docht der Vorrichtung nach der Erfindung.

Die Vorrichtung nach der Erfindung umfaßt im wesentlichen nur drei Grundelemente, nämlich
- den Tintenbehälter,
- die darin befindliche Tinte als Tintenvorrat, und
- einen in die Tinte eingetauchten und aus dem Tintenbehälter vorstehenden Docht.

Der erwähnte Docht des Tintenbehälters ist so ausgebildet, dimensioniert und angeordnet, daß er in einfacher Weise entweder mit den im Druckkopf der Tintenpatrone ausgebildeten Düsen oder mit einem in der Tintenauslaßöffnung der Tintenpatrone angeordneten Docht in Kontakt bringbar ist. Im letztgenannten Fall ist der Docht des Tintenbehälters aus weicherem bzw. nachgiebigerem Material als der Docht der Tintenpatrone hergestellt, damit sich der Docht der Tintenpatrone durch den Kontakt mit dem Docht des Tintenbehälters nicht verformt. Dies ist wichtig, um die Fluidverbindung zwischen Tintenpatrone und der Tintenzufuhr eines Tintenstrahlkopfes auch nach der Wiederbefüllung der Patrone sicherzustellen.

Bei einer bevorzugten Ausführungsform der Erfindung erstreckt sich der Docht des Tintenbehälters durch den Boden einer wannenartigen Vertiefung an der Oberseite des Tintenbehälters hindurch. Diese wannenartige Vertiefung dient einerseits dazu, daß möglicherweise aus dem Docht des Tintenbehälters oder nach der Wiederbefüllung der Tintenpatrone aus dieser austretende Tinte aufgefangen wird. Andererseits dient diese wannenartige Vertiefung dazu, die Patrone zum Befüllen richtig zu positionieren. Insofern stellt die wannenartige Vertiefung einerseits eine zusätzliche Sicherheit gegenüber Verschmutzung dar; andererseits ist sie ein wesentliches Element der Erfindung, indem sie Führungs-, Identifizierungs- und Positionierungsfunktion übernimmt.

An der Oberseite des Tintenbehälters kann wenigstens eine - vorzugsweise mehrere - nutenförmige Aufnahmeöffnung(en) für die Aufnahme der Tintenpatrone ausgebildet sein. Innerhalb dieser nutenförmigen Aufnahme ist die Tintenpatrone so plazierbar und insbesondere klemmend gehalten, daß entweder die Düsen im integrierten Druckkopf der Patrone oder alternativ der Docht in der Tintenauslaßöffnung unter Ausbildung einer Kapillarverbindung mit dem Docht des Tintenbehälters lagegesichert in Kontakt kommen bzw. kommt.

Zu diesem Zweck sind die verschiedenen Positionierungs- bzw. Identifizierüngselemente für die exakte Positionierung und Identifizierung der wiederzubefüllenden Tintenpatrone vorgesehen. Es ist denkbar, daß Positionierungs- und Identifizierungselemente als ein- und dasselbe Element (z.B. als Aufnahmenut) ausgeführt sind. Zum Beispiel können auf der Oberseite des Tintenbehälters wenigstens zwei sich insbesondere über Kreuz erstreckende Aufnahmenuten für unterschiedlich breite Tintenpatronen angeordnet sein. Dementsprechend sind natürlich auch die Aufnahmenuten selbst unterschiedlich breit. Zusätzlich zu solchen Aufnahmenuten können als Identifizierungselemente am Tintenbehälter positive oder negative x-, y-, z- oder eine beliebige andere Umrißform aufweisende Anformungen angeordnet sein, die mit negativen oder positiven entsprechenden Umriß aufweisenden Anformungen an der Patrone korrespondieren.

Die bereits erwähnte Belüftungs- bzw. Druckausgleichsöffnung an der Oberseite des Tintenbehälters dient vorzugsweise auch als Tintennachfüllöffnung für den Tintenbehälter.

Der Tintenbehälter sollte eine Standfläche aufweisen, die so bemessen ist, daß auch bei angekoppelter und sich dabei über den Umfangsrand des Tintenbehälters hinaus erstreckender Tintenpatrone eine ausreichend hohe Standsicherheit gewährleistet ist. Dementsprechend ist der Tintenbehälter nach der Erfindung relativ flach und relativ breit ausgebildet. Vorzugsweise weist der Tintenbehälter einen kegelstumpf-, pyramidenstumpf- oder kugelkalottenförmigen Grundkörper mit kreis- oder rechteckförmigem Boden auf.

Der Docht im Tintenbehälter reicht zur vollständigen Entleerung desselben bis zum Boden und ist innerhalb eines fluiddurchlässigen, vorzugsweise sich ebenfalls bis zum Boden des Tintenbehälters erstreckenden Käfigs angeordnet. Dieser Käfig kann wenigstens drei gleichmäßig über den Umfang verteilt angeordnete, insbesondere einstückig mit dem Tintenbehälter bzw. dessen Oberseite verbundene Vertikalstege umfassen. Für die vollständige Entleerung des Tintenbehälters ist es von Vorteil, wenn der Boden des Tintenbehälters zum bodenseitigen Ende des Dochtes hin abfällt.

Vor dem Gebrauch sind der Docht des Tintenbehälters und dessen Tintenfüll- und Druckausgleichsöffnung durch einen Versiegelungsstreifen verschlossen. Dieser Versiegelungsstreifen - ein Klebestreifen oder ähnliches - kann auch wieder zum Verschließen des Tintenbehälters vor der Entsorgung desselben dienen. Der erwähnte Versiegelungsstreifen ist vorzugsweise innerhalb einer, insbesondere bei mehreren Aufnahmenuten innerhalb der breiteren Aufnahmenut für eine Tintenpatrone plazierbar derart, daß er an der der Tintenfüll- und Druckausgleichsöffnung zugewandten Seite über den freien Rand der Aufnahmenut unter Ausbildung einer Grifflasche vorsteht. Dadurch wird sichergestellt, daß beim Abziehen des Versiegelungsstreifens vor der ersten Ingebrauchnahme der Vorrichtung nach der Erfindung zuerst die wannenförmige Vertiefung, innerhalb der sich der Docht erstreckt, und dann die Tintenfüll- und Druckausgleichsöffnung geöffnet werden, bevor der Docht freigegeben wird. Es erfolgt also bei der ersten Ingebrauchnahme zuerst eine Entlüftung bzw. ein Druckausgleich über den in die wannenförmige Vertiefung hineinragenden Docht des Tintenbehälters, so daß nicht die Gefahr besteht, daß aufgrund eines Überdrucks innerhalb des Behälters unbeabsichtigt Tinte über die Entlüftungsöffnung beim Abziehen des Versiegelungsstreifens entweicht oder sogar aus dem Tintenbehälter herausspritzt. Ein solcher Überdruck kann zum Beispiel bei relativ warmer Umgebung entstehen. Nach der Erfindung ist also immer sichergestellt, daß zuerst ein Druckausgleich zwischen dem Innern des Tintenbehälters und der äußeren Umgebung hergestellt wird.

Vorteilhaft ist es auch, den Tintenbehälter zumindest teilweise, vorzugsweise vollständig aus transparentem Material, insbesondere aus Kunststoff herzustellen. Damit kann der Benutzer sehen, ob der Tintenbehälter noch Tinte enthält und welche Farbe die Tinte aufweist.

Eine besonders einfache Ausführungsform der Erfindung zeichnet sich dadurch aus, daß die Vorrichtung zur Wiederbefüllung einer Tintenpatrone einen mit Tinte gefüllten Behälter mit einer Öffnung umfaßt, durch die hindurch das Tintenspeicherelement über die Düsen des Druckkopfes oder die Tintenauslaßöffnung der Tintenpatrone unmittelbar in Kontakt bringbar ist. Bei dieser Ausführungsform entfällt also das Kapillarelement in der Behälteröffnung, welches insbesondere als Docht ausgebildet ist. Dadurch wird die Vorrichtung noch einfacher, ohne daß die Funktionsfähigkeit beeinträchtigt wird.

Die Verschmutzungsgefahr, die bei einer Vorrichtung nach der Erfindung ohnehin sehr gering ist, kann zusätzlich reduziert bzw. ganz vermieden werden, wenn man die Öffnung des Behälters an dessen Oberseite vorsieht und dem Querschnitt des äußeren Umrisses des die Düsen umfassenden Druckkopfes oder der Tintenauslaßöffnung der Tintenpatrone entsprechend ausbildet, und vorzugsweise die Behälteröffnung und/oder die Randbereiche der Positionierungselemente noch durch Dichtstreifen, insbesondere aus Elastomer oder Gummi, abdichtet. Diese Dichtstreifen sind dann vorzugsweise so bemessen, daß sie bei angedockter Tintenpatrone an den Tintenbehälter fluiddicht an deren Druckkopf oder Tintenauslaßöffnung anliegen.

Zur vollständigen Entleerung des Tintenbehälters ist es von Vorteil, wenn die Aufnahmenuten für die Tintenpatrone an der Oberseite des Tintenbehälters so ausgebildet sind, daß die Düsen des Druckkopfes oder die Tintenauslaßöffnung der Tintenpatrone beim Andocken derselben bis zum Boden des Tintenbehälters reichen. Letztlich hängt dies von der Länge des die Düsen umfassenden Druckkopfes bzw. des die Tintenauslaßöffnung begrenzenden Kanals ab. Tintenbehälter und Tintenpatrone sollen also so aufeinander abgestimmt sein, daß eine vollständige Entleerung des Tintenbehälters beim Andocken der Tintenpatrone problemlos möglich ist.

Vor dem ersten Gebrauch muß die Behälteröffnung natürlich verschlossen bzw. abgedeckt sein. Zu diesem Zweck ist die Behälteröffnung, über die der Fluidkontakt zum Tintenspeicherelement der Tintenpatrone herstellbar ist, vorzugsweise durch eine Folie, insbesondere durch einen Versiegelungsstreifen verschließbar. Vor dem ersten Gebrauch wird dann dieser Versiegelungsstreifen abgezogen. Nach dem Gebrauch kann die Behälteröffnung durch einen anderen Versiegelungsstreifen wieder verschlossen werden. Auch ist es denkbar, daß der Versiegelungsstreifen durch einen wiederverklebbaren Kaltkleber gehalten ist, so daß mit dem ursprünglichen Versiegelungsstreifen die Behälteröffnung wieder verschlossen werden kann.

Bei der zuletzt genannten Ausführungsform kann vorzugsweise eine gesonderte Belüftungs- bzw. Druckausgleichsöffnung im Tintenbehälter vorgesehen werden, die vorzugsweise innerhalb einer Behältervertiefung angeordnet ist. Auch diese Belüftungs- bzw. Druckausgleichsöffnung muß vor dem ersten Gebrauch verschlossen sein. Dazu dient vorzugsweise ein Versiegelungsstreifen, insbesondere derselbe Versiegelungsstreifen, mit dem die Öffnung zum Andocken der Tintenpatrone versiegelt ist.

Nachstehend werden bevorzugte Ausführungsformen einer nach der Erfindung ausgebildeten Vorrichtung anhand der beigefügten Zeichnung näher erläutert. Es zeigt:
- Fig. 1: eine erste Ausführungsform einer Vorrichtung nach der Erfindung zur Wiederbefüllung einer Tintenpatrone in perspektivischer Draufsicht von oben;
- Fig. 2: einen Querschnitt durch die Vorrichtung nach Fig. 1 längs der Linie II-II in Fig. 1;
- Fig. 3: eine perspektivische Unteransicht des Oberteils des Tintenbehälters der Vorrichtung nach Fig. 1;
- Fig. 4: den Tintenbehälter nach Fig. 1 mit aufgesteckter Tintenpatrone in Seitenansicht;
- Fig. 5: die Vorrichtung nach Fig. 1 in Draufsicht unter Darstellung der Ankopplung von zwei Tintenpatronen unterschiedlicher Breite (schematisch);
- Fig. 6: eine abgewandelte Ausführungsform einer Vorrichtung nach Fig. 1 in perspektivischer Ansicht von schräg oben;
- Fig. 7: eine weitere abgewandelte Ausführungsform der Vorrichtung nach Fig. 1 in perspektivischer Ansicht von schräg oben;
- Fig. 8: eine Ausführungsform entsprechend Fig. 1 mit einem Verschlußdeckel, in perspektivischer Ansicht von schräg oben;
- Fig. 9: den Verschlußdeckel nach Fig. 1 in perspektivischer Unteransicht und vergrößertem Maßstab;
- Fig. 10: eine weitere alternative Ausführungsform der Vorrichtung nach der Erfindung mit schematischer Darstellung der anzukoppelnden Tintenpatrone; und
- Fig. 11: die Ausführungsform nach Fig. 10 mit der Tintenpatrone im angekoppelten Zustand.

Bei der ersten Ausführungsform der Erfindung (Figuren 1 bis 5) einer Vorrichtung zur Wiederbefüllung einer Tintenpatrone 10 bzw. 13 (siehe Fig. 5) für einen Tintenstcahldrucker, mit einer an die Tintenzufuhr eines Tintenstrahlkopfes ankoppelbaren Tintenauslaßöffnung 16 (siehe Fig. 4), die über einen hier nicht näher dargestellten Docht mit einem innerhalb der Tintenpatrone 10 angeordneten und aus saugfähigem Material bestehenden Tintenspeicherelement in Fluidverbindung steht, umfaßt die Vorrichtung einen mit Tinte gefüllten Behälter 11 mit einer Tintenauslaßöffnung 18, in der sich ein in die Tinte 19 eingetauchter und mit dem Tintenspeicherelement der Tintenpatrone 10 in Kontakt bringbares Kapillarelement in Form eines Dochtes 20 befindet. Der Docht 20 besteht in herkömmlicher Weise aus Fasermaterial mit hoher Kapillarwirkung in Dochtlängsrichtung (in Achsrichtung). Dieser Docht 20 ist zur Wiederbefüllung einer Tintenpatrone bei der dargestellten Ausführungsform mit dem in der Tintenauslaßöffnung 16 der Tintenpatrone 10 angeordneten Docht in Kontakt bringbar, wobei der Docht 20 des Tintenbehälters 11 aus weicherem bzw. nachgiebigerem Material als der Docht der Tintenpatrone hergestellt ist, so daß der Docht der Tintenpatrone 10 durch den Kontakt mit dem Docht 20 des Tintenbehälters 11 im wesentlichen unverformt bleibt. Der Kontakt in der Befüllungsstellung zwischen den beiden vorgenannten Dochten von Tintenbehälter 11 und Tintenpatrone 10 ist in Fig. 4 angedeutet. Der Tintenbehälter 11 der Ausführungsform nach Fig. 1 bis 5 umfaßt einen kreisförmigen Boden 21 und ein kugelkalottenförmiges Oberteil 22. Der Docht 20 des Tintenbehälters 11 erstreckt sich durch den Boden 23 einer wannenförmigen Vertiefung 24 an der Oberseite des Tintenbehälters hindurch, und zwar in die wannenartige Vertiefung 24 hinein, so wie dies in Fig. 2 deutlich dargestellt ist. An der Oberseite des Tintenbehälters 11 sind zwei sich über Kreuz erstreckende nutenförmige Positionierungselemente (Aufnahmeöffnungen) 25, 26 für Tintenpatronen 10 bzw. 13 unterschiedlicher Breite (siehe Fig. 5) ausgebildet. Innerhalb dieser Positionierungselemente 25, 26 ist die entsprechend breite Tintenpatrone 10 bzw. 13 in Bezug auf die Tintenauslaßöffnung bzw. das Kapillarelement (Docht 20) präzise plazierbar, insbesondere klemmend gehalten. Damit kommt das Kapillarelement (Docht 20) im Tintenbehälter 11 mit dem Docht in der Tintenauslaßöffaung 16 der Tintenpatrone unter Herstellung einer Fluid- oder Kapillarverbindung sicher in Kontakt. Jede der beiden Positionierungselemente 25, 26 weist eine Anformung bzw. einen Anschlag 28 stirnseitig zur exakten Positionierung der wiederzubefüllenden Tintenpatrone in Bezug auf das die Tintenauslaßöfnhung bzw. Kapillarelement (Docht 20) auf.

Innerhalb der wannenartigen Vertiefung 24 an der Oberseite des Tintenbehälters 11 ist noch eine Belüftungs- bzw. Druckausgleichsöffnung 29 vorgesehen, die auch als Tintennachfüllöffnung für den Tintenbehälter 11 Verwendung finden kann. Die Funktionsweise ist bereits in der Beschreibungseinleitung ausführlich dargestellt worden.

Statt einer wannenartigen Vertiefung 24 können auch zwei oder mehr wannenartige Vertiefungen in der Oberseite des Tintenbehälters 11 vorgesehen sein, von denen eine die Tintenauslaßöffnung bzw. das Kapillarelement (Docht 20) enthält. Die wannenartige Vertiefung kann in den Boden- bzw. Seitenflächen unterschiedliche Konturen aufweisen, die mit den Konturen an entsprechenden Anformungen der Tintenpatrone 10 bzw. 13 direkt korrespondieren, um damit eine eindeutige Positionierung in Bezug auf die Tintenauslaßöffnung bzw. das Kapillarelement (Docht 20) zu garantieren. Diese Anformungen am Tintenbehälter 11 und Tintenpatrone 10 bzw. 13 können positive bzw. negative Umrißformen in z.B. x-, y-, z- oder einer beliebigen anderen Umrißform haben zur absolut sicheren Identifizierung einer Patrone und der zu ihrer Befüllung vorgesehenen Tinte nach Qualität, Farbe, usw. - siehe Fig. 1. Am Randbereich der wannenartigen Vertiefung 24 können umlaufend weichelastische Dichtelemente 47 zur fluiddichten Abdichtung zwischen Patrone 10 bzw. 13 und Tintenbehälter 11 angeordnet sein.

Der Boden 21 des Tintenbehälters 11 definiert eine Standfläche, die (siehe Figuren 4 und 5) so bemessen ist, daß auch bei angekoppelter, und sich dabei über den Umfangsrand des Tintenbehälters 11 hinweg erstreckender Tintenpatrone 10 bzw. 13 beim Befüllungsvorgang eine ausreichende Standsicherheit gewährleistet ist.

Aus den Figuren 2 und 3 ist erkennbar, daß der Docht 20 des Tintenbehälters 11 so ausgebildet ist, daß er sich bis zum Boden des Tintenbehälters 11 hin erstreckt. Er wird in Position gehalten innerhalb eines fluiddurchlässigen, vorzugsweise sich ebenfalls bis zum Boden des Tintenbehälters 11 hin erstreckenden Käfigs 30. Der Käfig 30 für den Docht 20 weist bei der dargestellten Ausführungsform gleichmäßig über den Umfang verteilt angeordnete, einstückig mit dem Oberteil 22 des Tintenbehälters 11 verbundene Vertikalstege 32 auf, die den Docht 20 innerhalb der Öffnung 18 zentriert halten. Der Boden 21 (siehe Fig. 2) des Tintenbehälters 11 fällt zum bodenseitigen Ende des Dochtes 20 hin ab. Damit ist eine restlose Entleerung des Behälters 11 von Tinte sichergestellt.

Der Docht 20 des Tintenbehälters 11 und dessen Druckausgleichsöffnung 29 sind durch einen abziehbaren Versiegelungsstreifen 14 verschließbar. Der Versiegelungsstreifen 14 ist in eines, hier in das breitere Positionierungselement 25 für eine Tintenpatrone (hier Tintenpatrone 13 entsprechend Fig. 5) plazierbar, und zwar derart, daß er an der Tintenfüll- bzw. Druckausgleichsöffnung 29 zugewandten Seite über den freien Rand 48 der Aufnahmenut 25 unter Ausbildung einer Grifflasche 33 vorsteht. Damit wird sichergestellt, daß beim Abziehen des Versiegelungsstreifens 14 zuerst die wannenförmige Vertiefung 24 und damit über den sich in diese hinein erstreckenden Docht 20 das Innere des Tintenbehälters 11 entlüftet werden, bevor die Belüftungs- bzw. Druckausgleichsöffnung 29 freigegeben wird. Somit wird vor dem erstmaligen Gebrauch ein möglicher Überdruck innerhalb des Behälters 11 abgebaut. Nach dem Gebrauch können die wannenförmige Vertiefung 24 und die Öffnung 29 mit dem Versiegelungsstreifen 14 oder einem beliebigen anderen Klebestreifen wieder verschlossen werden. Damit ist sichergestellt, daß vor der Entsorgung, d.h. nach dem Gebrauch der beschriebenen Vorrichtung, ebenfalls Verschmutzungen vermieden werden.

Die Ausführungsform nach Fig. 6 weist eine linsenförmige Grundstruktur auf. Der Boden 21 ist dementsprechend ebenfalls schalenförmig ausgebildet. Um die Standsicherheit zu gewährleisten, sind am Boden 21 wenigstens drei gleichmäßig über den Umfang angeordnete Rippen 34 angeformt, deren horizontale Unterkanten die Standfläche definieren. Alle übereinstimmenden Bauteile in den Figuren 6 und 7 sind mit denselben Bezugsziffern wie in der Ausführungsform nach Fig. 1 bis 5 bezeichnet.

Die Ausführungsform nach Fig. 7 unterscheidet sich von der Ausführungsform nach Figuren 1 bis 5 lediglich dadurch, daß der Behälter 11 eine kegelstumpfförmige Grundstruktur aufweist.

Von besonderer Bedeutung sind noch vertikale Klemmrippen 35 an den vier inneren Begrenzungsecken zwischen den sich kreuzenden Positionierungselementen 25, 26 für die unterschiedlich breiten Tintenpatronen 10 bzw. 13. Diese sich diagonal zum Docht 20 hin erstreckenden Klemmrippen 35 dienen zur Festklemmung und Lagesicherung der Tintenpatronen 10, 13 innerhalb der zugeordneten Positionierungselemente 25, 26. Diese Klemmrippen 35 gleichen auch kleinere Toleranzen bezüglich der Breite der eingesetzten Tintenpatronen aus. Die Tintenpatronen 10 bzw. 13 sind also zwischen den Klemmrippen 35 einerseits und den jeweiligen Anschlägen 27, 28 andererseits positioniert, und zwar in exakter Zuordnung zur Tintenauslaßöffnung bzw. zum Kapillarelement (Docht 20) des Tintenbehälters 11.

Mit der Vorrichtung nach der Erfindung können auch Tintenpatronen mit integriertem Druckkopf wiederbefüllt werden, und zwar durch die dem Druckkopf zugeordneten Düsen hindurch, die unmittelbar mit dem oder den Tintenspeicherelement(en) innerhalb der Tintenpatrone in Fluidverbindung stehen. In diesem Fall liegen die erwähnten Düsen unmittelbar an der freien Stirnseite des Kapillarelementes 20 an. Die Düsen selbst wirken als Kapillar-Kanäle.

Der Tintenbehälter 11 kann vorzugsweise aus transparentem Material, insbesondere aus transparentem Kunststoff hergestellt sein. In diesem Fall kann durch den Benutzer relativ leicht festgestellt werden, ob der Tintenbehälter 11 noch mit Tinte gefüllt ist und falls ja, welche Farbe die Tinte aufweist.

Des weiteren sei erwähnt, daß der Tintenbehälter 11 aus zwei Teilen besteht, nämlich dem Gehäuseoberteil 22 und dem Boden 21. Diese beiden Teile werden vor der Befüllung randseitig miteinander verschweißt.

Fig. 8 zeigt eine gegenüber den vorbeschriebenen Figuren abgewandelte Ausführungsform. Die Öffnung 18, über die das Tintenspeicherelement einer zu befüllenden Tintenpatrone in der vorbeschriebenen Weise mit der Tinte im Behälter 11 in Fluidverbindung bringbar ist, ist durch einen Deckel, hier einen Schraubdeckel 36 verschließbar. Der Schraubdeckel 36 weist umfangsseitig Drehriegelelemente 39 auf, die unter Ausbildung eines Bajonettverschlusses behälterseitig Nutelemente 40 untergreifen. Die Drehriegelelemente 39 sind relativ zur Deckelmittenachse diametral am äußeren Umfang des Deckels 36 ausgebildet, und zwar innerhalb von randseitigen Vertiefungen 41. Die komplementären Nutelemente 40 sind innerhalb einer an der Oberseite des Behälters 11 ausgebildeten topfartigen Ausnehmung 42 für den Deckel 36 ausgebildet, und zwar konkret innerhalb von sich in die topfartige Ausnehmung 42 radial hinein erstreckenden Vorsprüngen 43. Nach Befüllung des Behälters 11 durch die Öffnung 29 hindurch wird der Deckel 36 in die Ausnehmung 42 eingesetzt, und zwar so, daß die behälterseitigen Vorsprünge 43 in die Vertiefungen 41 am Deckel 36 eintauchen. Anschließend wird der Deckel 36 im Uhrzeigersinn gedreht, so daß die Drehriegelelemente 39 in die Nuten 40 eingreifen und den Deckel 36 in Schließstellung halten.

Auf diese Art und Weise ist die Öffnung 18 verschlossen, ebenso wie die Füll- und Belüftungsöffnung 29, die sich am Boden der Ausnehmung 42 befindet.

An der Unterseite des Deckels 36 sind entsprechend Fig. 9 Dichtelemente 37, 38 angeordnet, die aus weichelastischem, insbesondere Elastomermaterial bestehen. Diese Dichtelemente 37, 38 sind zum einen der Öffnung 18 und zum anderen der Öffnung 29 zugeordnet. Konkret umfassen die vorgenannten Dichtelemente die Behälteröffnung 18 und die Entlüftungsöffnung 29 jeweils ringartig umgebende Dichtlippen. Zumindest diese Dichtlippen bestehen aus dem vorgenannten weichelastischen Material.

Dem Dichtelement 38 gegenüberliegend, und zwar relativ zur Mittenachse des zentralen Dichtelements 37, ist noch ein dem Dichtelement 38 entsprechendes Element 44 angeordnet, welches jedoch lediglich als Stützelement dient, so daß der Deckel in Schließrichtung keine Schieflage innerhalb der Ausnehmung 42 einnimmt. Das Stützelement, welches bei der dargestellten Ausführungsform genauso ausgebildet ist wie das Dichtelement 38, hält den Deckel 36 in Schließrichtung horizontal innerhalb der Ausnehmung 42, so daß das Dichtelement 38 bzw. die das Dichtelement 38 definierende ringförmige Dichtlippe in Schließstellung des Deckels 36 die Belüftungsöffnung 29 fluiddicht umgibt, d.h. ohne Verkantung gegenüber der Belüftungsöffnung 29. Das Stützelement 44 kann natürlich auch anders ausgebildet sein, z.B. als warzenartiger Vorsprung od. dgl. Es hat lediglich Stütz- und keine Dichtfunktion.

Die Darstellungen in den Figuren 8 und 9 lassen sehr gut erkennen, daß die Mittenachse der Behälteröffnung 18 mit der Mittenachse des Deckels 36 in Schließstellung desselben fluchtet, so daß bei Drehung des Deckels 36 aus der Schließstellung heraus, d.h. in Richtung des Pfeiles 45, zuerst die Belüftungsöffnung 29 geöffnet wird, bevor dann der Deckel bei Weiterdrehung in dieser Richtung vollständig entfernbar bzw. abnehmbar ist. Auf diese Art und Weise wird sicher verhindert, daß durch die Belüftungsöffnung 29 Tinte versehentlich so weit herausgespritzt wird, daß sich der Benutzer beschmutzt oder die Unterlage, auf der der Behälter 11 steht, beschmutzt wird. Der Deckel hält Tinte, die versehentlich durch die Öffnung 29 herausspritzen könnte, zurück. Versehentlich durch die Öffnung 29 austretende Tinte bleibt auf jeden Fall innerhalb der Ausnehmung 42 an der Oberseite des Behälters 11.

Die Ausführungsform nach den Figuren 8 und 9 ist in der Handhabung absolut funktionsgerecht.

Wie Fig. 8 noch zeigt, ist an der Oberseite des Deckels eine vorstehende Lasche 46 als Handhabe zum Drehen des Deckels in die Schließ- oder Öffnungsstellung angeordnet bzw. direkt angeformt.

Die Figuren 10 und 11 zeigen eine weitere alternative Ausgestaltungsform des Gegenstandes nach der Erfindung. Auch in diesen Darstellungen werden die gleichen Bezugszeichen für die gleichen Gegenstände wie in den Darstellungen der Figuren 1 bis 9 verwendet. Eine Vorrichtung 11 zur Wiederbefüllung einer Tintenpatrone 1 für einen Tintenstrahldrucker mit einem Düsen umfassenden Druckkopf bringt die Düsen des Druckkopfes unmittelbar mit einem innerhalb der Tintenpatrone angeordneten Tintenspeicherelement aus saugfähigem Material in Fluidverbindung. Dieses Tintenspeicherelement ist nicht im einzelnen dargestellt, da es sich um ein an sich bekanntes Bauelement handelt. Gleiches gilt auch für den integrierten Druckkopf mit Düsen in der Tintenpatrone 1. Die Vorrichtung 11 umfaßt einen mit Tinte 19 (siehe Fig. 10) gefüllten Behälter mit einer Druckausgleichs- bzw. Belüftungsöffnung einerseits und einer weiteren Öffnung, durch die sich ein mit der Tinte fluidverbindbares Kapillarelement in Form eines Dochts hindurch erstreckt, an das die Tintenpatrone 1 bzw. deren Tintenspeicherelement fluidal, d.h. unter Herstellung einer kapillaren Fluidverbindung, andockbar ist.

Die im Tintenbehälter 11 ausgebildete Belüftungsöffnung 9 ist in an sich bekannter Weise so konzipiert, daß sie erst beim Andocken der Tintenpatrone 1 entsprechend Fig. 11 geöffnet wird. Zu diesem Zweck ist der Belüftungsöffnung ein Ventil 8 zugeordnet, welches erst beim Andocken der Tintenpatrone 1 durch diese über einen Ventilstößel 12 in die Öffnungsstellung bewegt wird (siehe Fig. 11).

Der Tintenbehälter 11 weist des weiteren einen gesonderten Tintenauslaß auf, der im Boden des Behälters 11 ausgebildet ist und in einem bodenseitigen Verbindungskanal zum Kapillarelement mündet. Dieser Tintenauslaß ist vorzugsweise ebenfalls erst beim Andocken der Tintenpatrone öffenbar. Zu diesem Zweck ist auch dem Tintenauslaß ein mit dem über den Ventilstößel 12 betätigtes erstes Ventil betätigbares zweites Ventil zugeordnet.

Der Tintenbehälter 11 weist eine wannenartige Vertiefung 24 mit einem Boden 23 an der Oberseite des Tintenbehälters 11 auf. Die Oberseite des Bodens 23 der wannenartigen Vertiefung 24 definiert eine Positionierfläche für die Tintenpatrone 1 bzw. einen integrierten Druckkopf derselben. Die wannenartige Vertiefung 24 ist dabei so konzipiert, daß innerhalb derselben die Tintenpatrone 1 bzw. ein Druckkopf derselben ortsgenau positioniert und gehalten werden kann in Bezug auf die Kapillarelemente, die den Transport der Tinte vom Tintenbehälter 11 zur Patrone 1 sicherstellen. Der Umriß der wannenartigen Vertiefung 24 entspricht zum Beispiel dem Umriß eines zugeordneten Druckkopfes bzw. entsprechender Ausformungen an der Tintenpatrone 1. Zusätzlich können an der Tintenpatrone 1 und am Tintenbehälter 11 korrespondierende (hier nicht dargestellte) Positionierungs- und Identifizierungselemente - wie zuvor beschrieben - vorgesehen werden. An der Andockseite, nämlich an der Oberseite des Tintenbehälters 11 können Vorsprünge, Anformungen vorgesehen sein, die beim Andocken der Tintenpatrone 1 ein Verrasten bzw. Einklicken auslösen und bei Entfernen der Tintenpatrone 1 vom Tintenbehälter 11 wieder entsprechend lösbar sind. Beim Einstecken bzw. Einklicken bzw. Verrasten in die Vertiefung 24, 23 läßt sich die Tintenpatrone 1 gegenüber dem TintenauslaB/Kapillarelement präzise positionieren und halten.

### Bezugszeichenliste

- 1: Tintenpatrone
- 2: Anformung an Tintenpatrone
- 5: Tintenauslaß
- 6: Ventil
- 8: Ventil
- 9: Druckausgleichs- bzw. Belüftungsöffnung
- 10: Tintenpatrone
- 11: Tintenbehälter
- 12: Ventilstößel
- 13: Tintenpatrone
- 14: Versiegelungsstreifen
- 16: Tintenauslaßöffnung
- 18: Tintenauslaßöffnung
- 19: Tinte
- 20: Verbindungselement bzw. Docht
- 21: Boden
- 22: Gehäuseoberteil
- 23: Boden einer wannenförmigen Vertiefung
- 24: wannenförmige Vertiefung
- 25: nutenförmige Aufnahmeöffnung
- 26: nutenförmige Aufnahmeöffnung
- 27: Anformung an Tintenpatrone
- 27', 27": Identifizierungselement
- 28: Anschlag
- 29: Belüftungs- bzw. Druckausgleichsöffnung
- 30: Käfig
- 31: Ausformung
- 32: Vertikalstege
- 33: Grifflasche
- 34: Rippen
- 35: Klemmrippe
- 36: Deckel
- 37: Dichtelement
- 38: Dichtelement
- 39: Bajonettverschluß - Drehriegelelement
- 40: Bajonettverschluß - Nutelement
- 41: Vertiefung
- 42: topfartige Ausnehmung
- 43: Vorsprung
- 44: Stützelement
- 45: Pfeil
- 46: Lasche
- 47: Dichtelemente
- 48: freier Rand der Aufnahmenut 25

## Patentansprüche

1. Vorrichtung zur Wiederbefüllung einer Tintenpatrone (10 bzw. 13) für einen Tintenstrahldrucker, wobei die Tintenpatrone (10 bzw 13) einen Düsen Umfassenden Druckkopf oder eine an die Tintenzufuhr eines Tintenstrahlkopfes ankoppelbare Tintenauslaßöffnung enthält und wobei entweder die Düsen des Druckkopfes unmittelbar oder bei einer an die Tintenzufuhr eines Tintenstrahlkopfes ankoppelbaren Tintenauslaßöffnung diese, insbesondere über einen Docht und/oder ein Ventil oder eine direkte Fluidverbindung, mit einem innerhalb der Tintenpatrone angeordneten und beispielsweise saugfähiges Material oder einen Unterdruck erzeugenden Mechanismus umfassenden Tintenspeicherelement in Fluidverbindung stehen bzw. steht, mit einem mit Tinte gefüllten Tintenbehälter (11) mit einer Belüftungsöffnung (29) und einer Tintenauslaßöffnung (18), durch die sich ein mit der Tinte (19) fluidverbindbares Verbindungselement (20) hindurch erstreckt, an das die Tintenpatrone (10 bzw. 13) bzw. deren Tintenspeicherelement unter Herstellung einer kapillaren Fluidverbindung andockbar ist,
**dadurch gekenntzeichnet, daß**
der Tintenauslaßöffnung (18) des Tintenbehälters (11) mehrere Identifizierungs- und/oder Positionierungselemente (24, 25, 26, 27', 27") zur Identifizierung und/oder zur exakten Positionierung von unterschiedlichen nachzufüllenden Tintenpatronen (1; 10 bzw. 13) zugeordnet sind.

2. Vorrichtung nach Anspruch 1,
**dadurch gekennzeichnet, daß**
die Identifizierungs- bzw. Positionierungselemente (24, 25, 26) des Tintenbehälters (11) in ihrer Kontur mit Anformungen an der nachzufüllenden Tintenpatrone (10 bzw. 13) zum passenden Ineinandergreifen ausgeführt sind.

3. Vorrichtung nach Anspruch 2,
**dadurch gekennzeichnet, daß**
die Identifizierungselemente (27', 27") am Tintenbehälter bzw. die Anformungen an der Patrone positive bzw. negative Umrißform aufweisen.

4. Vorrichtung nach einem der Ansprüche 1 bis 3,
**dadurch gekennzeichnet, daß**
die Identifizierungs- bzw. Positionierungselemente mindestens eine wannenartige Vertiefung (24), durch deren Boden sich die Tintenauslaßöffnung hindurch erstreckt, und mindestens eine nutenförmige Aufnahmeöffnung (25) in der Oberseite des Tintenbehälters (11) umfassen.

5. Vorrichtung nach einem der Ansprüche 1 bis 4,
**dadurch gekennzeichnet, daß**
die wannenartigen Vertiefungen (24) unterschiedliche, mit entsprechenden Anformungen (2, 27) an der Tintenpatrone (10 bzw. 13) korrespondierende Boden- und/oder Seitenflächen aufweisen.

6. Vorrichtung nach einem der Ansprüche 1 bis 5,
**dadurch gekennzeichnet, daß**
den Identifizierungs- bzw. Positionierungselementen (25, 26) bzw. den wannenartigen Vertiefungen (24) Dichtelemente (47) zur fluiddichten Abdichtung zwischen eingesetzter Tintenpatrone und Tintenbehälter zugeordnet sind.

7. Vorrichtung nach einem der Ansprüche 1 bis 6,
**dadurch gekennzeichnet, daß**
im Bereich der Identifizierungs- bzw. Positionierungselemente (25, 26) bzw. den wannenartigen Vertiefungen (24) Rastelemente (Klemmrippen 35) zum sicheren Andocken der Tintenpatrone (10 bzw. 13) beim Befüllvorgang vorgesehen sind.

8. Vorrichtung nach einem der Ansprüche 1 bis 7,
**dadurch gekennzeichnet, daß**
an der Oberseite des Tintenbehälters (11) wenigstens eine nutenförmige Aufnahmeöffnung (25, 26) für einen Tintenpatrone (10 bzw. 13) ausgebildet ist, innerhalb der eine Tintenpatrone (10 bzw. 13) so plazierbar, insbesondere klemmend (Klemmrippen 35) gehalten ist, daß entweder die Düsen im integrierten Druckkopf der Patrone oder alternativ die Tintenauslaßöffnung (16) der Patrone (10 bzw. 13) unter Ausbildung einer Fluidverbindung mit der Tintenauslaßöffnung des Tintenbehälters (11) in Kontakt kommen bzw. kommt.

9. Vorrichtung nach Anspruch 8,
**dadurch gekennzeichnet, daß**
an der Oberseite des Tintenbehälters (11) wenigstens zwei, sich insbesondere über Kreuz erstreckende Aufnahmenuten (25, 26) als Positionierungselemente für unterschiedlich breite Tintenpatronen (13 bzw. 10) ausgebildet sind.

10. Vorrichtung nach einem der vorhergehenden Ansprüche,
**dadurch gekennzeichnet, daß**
eine Anformung (27) an einer stirnseitigen Ecke, insbesondere an der Ecke zwischen einem integrierten Druckkopf und der sich unmittelbar daran anschließenden Stirnseite der Tintenpatrone (1) vorgesehen ist und der Tintenbehälter (11) an seiner Andockseite, nämlich Oberseite, eine der patronenseitigen Anformung (27) komplementäre Ausformung (31) aufweist, in die die patronenseitige Anformung (27) beim Andocken, insbesondere unter Verrastung wie Einschnappen oder Einklicken, hineinsteckbar und bei Entfernung der Patrone (10, 13) vom Tintenbehälter (11) bzw. dessen Tintenauslaßöffnung/Kapillarelement aus diesem lösbar ist.

11. Vorrichtung nach einem der vorhergehenden Ansprüche,
**dadurch gekennzeichnet, daß**
an der Oberseite des Tintenbehälters (11).eine Belüftungs- bzw. Druckausgleichsöffnung (29) vorgesehen ist, die zugleich als Tinteneinfüllöffnung vorgesehen ist.

12. Vorrichtung nach einem der vorhergehenden Ansprüche,
**dadurch gekennzeichnet, daß**
das Verbindungselement (20) des Tintenbehälters (11) sich bis zum Boden desselben hin erstreckt und innerhalb eines fluiddurchlässigen, vorzugsweise sich ebenfalls bis zum Boden (21) des Tintenbehälters (11) hin erstreckenden Käfigs (30) angeordnet ist.

13. Vorrichtung nach einem der vorhergehenden Ansprüche,
**dadurch gekennzeichnet, daß**
das Verbindungselement (20) des Tintenbehälters (11) und dessen Tintenfüll- bzw. Druckausgleichsöffnung (29) durch einen abziehbaren Klebstreifen (14) versiegelbar sind.

14. Vorrichtung nach einem der vorhergehenden Ansprüche,
**dadurch gekennzeichnet, daß**
der Tintenbehälter (11) zumindest teilweise aus transparentem Material, insbesondere Kunststoff hergestellt ist, wobei der Tintenbehälter (11) vorzugsweise eine kegelstumpf-, pyramidenstumpf-, linsen- oder kugelkalottenförmige Grundform (22) mit kreis- oder rechteckförmigem Boden (21) aufweist.

15. Vorrichtung nach einem der vorhergehenden Ansprüche,
**dadurch gekennzeichnet, daß**
Aufnahmenuten für die Tintenpatrone an der Oberseite des Tintenbehälters so ausgebildet sind, daß die Düsen des Druckkopfes oder die Tintenauslaßöffnung der Tintenpatrone beim Andocken derselben bis zum Boden des Tintenbehälters hin reichen.

16. Vorrichtung nach einem der vorhergehenden Ansprüche,
**dadurch gekennzeichnet, daß**
die Tintenauslaßöffnung (18), über die das Tintenspeicherelement (17) mit der Tinte im Behälter (11) in Fluidverbindung bringbar ist, durch einen Deckel, insbesondere Schraubdeckel (36) verschließbar ist wobei in Schließstellung des Deckels (36) die Mittenachse der Tintenauslaßöffnung (18), über die das Tintenspeicherelement mit der Tinte im Tintenbehälter (11) in Fluidverbindung bringbar ist, vorzugsweise mit der Mittenachse des Deckels (36) fluchtet, so daß bei Drehung des Deckels (36) aus der Schließstellung heraus zuerst die Belüftungsöffnung (29) geöffnet wird, bevor der Deckel (36) vollständig entfernbar ist.

17. Vorrichtung nach Anspruch 16,
**dadurch gekennzeichnet, daß**
der Deckel (36) zugleich als Verschluß einer innerhalb der Projektionsfläche des Deckels liegenden Belüftungs- bzw. Druckausgleichsöffnung (29) dient.

18. Vorrichtung nach Ansprüch 16 oder 17,
**dadurch gekennzeichnet, daß**
an der Unterseite bzw. an der dem Behälter (11) zugekehrten Seite des Deckels (36) Dichtelemente (37, 38) angeordnet sind, die der Tintenauslaßöffnung (18) einerseits und der Belüftungsöffnung (29) andererseits zugeordnet sind, derart, daß sie in Schließstellung des Deckels (36) diese Öffnungen (18, 29) fluiddicht verschließen, wobei die Dichtelemente (37, 38) in Schließstellung des Deckels (36) vorzugsweise durch die Behälteröffnung (18) und Belüftungsöffnung (29) jeweils ringartig umgebende Dichtlippen aus relativ weichelastischem, insbesondere Elastomermaterial gebildet sind.

19. Vorrichtung nach einem der Anspüche 16 bis 18,
**dadurch gekennzeichnet, daß**
der Deckel (36) mittels komplementärer Bajonettverschlußelemente (39, 40) am Behälter (11) verriegelbar ist.

20. Vorrichtung nach einem der Ansprüche 16 bis 19,
**dadurch gekennzeichnet, daß**
der Deckel (36) innerhalb einer komplementären topfpartigen Ausnehmung (42) im Behälter (11) plazierbar ist.

## Claims

1. Device for refilling an ink cartridge (10, 13) for an inkjet printer, the ink cartridge (10, 13) containing a print head comprising nozzles or an ink-outlet opening couplable to the ink supply of an inkjet head, either the nozzles of the print head being directly in fluid connection or, in the case of an ink-outlet opening couplable to the ink supply of an inkjet head, the ink-outlet opening being in fluid connection, especially by way of a wick and/or a valve or a direct fluid connection, with an ink reservoir element arranged inside the ink cartridge and comprising, for example, absorbent material or a mechanism that generates negative pressure, having an ink-filled ink container (11) with an air-inlet opening (29) and an ink-outlet opening (18), through which there extends a connecting element (20) which is arranged to be brought into fluid connection with the ink (19) and to which the ink cartridge (10, 13) or the ink reservoir element thereof is dockable, with establishment of a capillary fluid connection,
**characterized in that**
there are associated with the ink-outlet opening (18) of the ink container (11) a plurality of identification and/or positioning elements (24, 25, 26, 27', 27") for identification and/or exact positioning of different ink cartridges (1; 10, 13) to be replenished.

2. Device according to claim 1,
**characterized in that**
the identification and/or positioning elements (24, 25, 26) of the ink container (11) are contoured for mutually fitting engagement with shaped portions on the ink cartridge (10, 13) to be replenished.

3. Device according to claim 2,
**characterized in that**
the identification elements (27', 27") on the ink container and the shaped portions on the cartridge have positive and negative outlines, respectively.

4. Device according to any one of claims 1 to 3,
**characterized in that**
the identification and/or positioning elements comprise at least one trough-like depression (24) through the base of which the ink-outlet opening passes, and at least one groove-like receiving opening (25) in the upper side of the ink container (11).

5. Device according to any one of claims 1 to 4,
**characterized in that**
the trough-like depressions (24) have different base and/or side faces which match corresponding shaped portions (2, 27) on the ink cartridge (10, 13).

6. Device according to any one of claims 1 to 5,
**characterized in that**
there are associated with the identification and/or positioning elements (25, 26) or the trough-like depressions (24) sealing elements (47) for fluid-tight sealing between an inserted ink cartridge and an ink container.

7. Device according to any one of claims 1 to 6,
**characterized in that**
in the region of the identification and/or positioning elements (25, 26) or the trough-like depressions (24) there are provided locking elements (clamping rips 35) for secure docking of the ink cartridge (10, 13) during the filling operation.

8. Device according to any one of claims 1 to 7,
**characterized in that**
on the upper side of the ink container (11) there is formed at least one groove-like receiving opening (25, 26) for an ink cartridge (10, 13), inside which an ink cartridge (10, 13) is placeable, especially clamped (clamping ribs 35), so that either the nozzles in the integrated print head of the cartridge or alternatively the ink-outlet opening (16) of the cartridge (10, 13) come(s) into contact with the ink-outlet opening of the ink container (11), creating a fluid connection.

9. Device according to claim 8,
**characterized in that**
on the upper side of the ink container (11) there are formed at least two receiving grooves (25, 26), which especially extend crosswise, as positioning elements for ink cartridges (13, 10) of different widths.

10. Device according to any one of the preceding claims,
**characterized in that**
a shaped portion (27) is provided on a corner of an end face, especially on the corner between an integrated print head and the directly adjoining end face of the ink cartridge (1), and the ink container (11) has on its docking side, that is to say the upper side, a shaped region (31) which is complementary to the cartridge-side shaped portion (27) and into which the cartridge-side shaped portion (27) is insertable, especially by latching, such as snapping-in or clicking-in, during docking and from which it is releasable on removal of the cartridge (10, 13) from the ink container (11) or the ink-outlet opening/capillary element thereof.

11. Device according to any one of the preceding claims,
**characterized in that**
on the upper side of the ink container (11) there is provided an air-inlet or pressure-equalisation opening (29) which is simultaneously provided as an ink-filling opening.

12. Device according to any one of the preceding claims,
**characterized in that**
the connecting element (20) of the ink container (11) extends as far as the base thereof and is arranged inside a fluid-permeable cage (30) which preferably likewise extends as far as the base (21) of the ink container (11).

13. Device according to any one of the preceding claims,
**characterized in that**
the connecting element (20) of the ink container (11) and the ink-filling or pressure-equalisation opening (29) thereof are sealable by a removable adhesive strip (14).

14. Device according to any one of the preceding claims,
**characterized in that**
the ink container (11) is made at least partly of transparent material, especially plastics material, the ink container (11) preferably having the basic shape (22) of a truncated cone, truncated pyramid, lens or spherical cap with a circular or rectangular base (21).

15. Device according to any one of the preceding claims,
**characterized in that**
receiving grooves for the ink cartridge are formed on the upper side of the ink container so that, on docking, the nozzles of the print head or the ink-outlet opening of the ink cartridge extend as far as the base of the ink container.

16. Device according to any one of the preceding claims,
**characterized in that**
the ink-outlet opening (18), by means of which the ink reservoir element (17) is arranged to be brought into fluid connection with the ink in the container (11), is closable by a lid, especially a screw-on lid (36), the centre axis of the ink-outlet opening (18), by means of which the ink reservoir element is arranged to be brought into fluid connection with the ink in the ink container (11), preferably being in alignment with the centre axis of the lid (36) when the lid (36) is in the closed position, so that when the lid (36) is rotated out of the closed position the air-inlet opening (29) is opened before the lid (36) is fully removable.

17. Device according to claim 16,
**characterized in that**
the lid (36) serves simultaneously as the closure of an air-inlet or pressure-equalisation opening (29) located inside the projection surface of the lid.

18. Device according to claim 16 or 17,
**characterized in that**
on the underside of the lid (36), i.e. on the side thereof facing the container (11), there are arranged sealing elements (37, 38) which are associated with the ink-outlet opening (18) on the one hand and with the air-inlet opening (29) on the other hand in such a way that when the lid (36) is in the closed position they effect fluid-tight closure of those openings (18, 29), the sealing elements (37, 38), when the lid (36) is in the closed position, preferably being formed by sealing lips made of relatively flexible material, especially elastomeric material, which encircle the container opening (18) and the air-inlet opening (29).

19. Device according to any one of claims 16 to 18,
**characterized in that**
the container (36) is lockable on the container (11) by means of complementary bayonet closure elements (39, 40).

20. Device according to any one of claims 16 to 19,
**characterized in that**
the lid (36) is positionable inside a complementary cup-like recess (42) in the container (11).

## Revendications

1. Dispositif de rechargement d'une cartouche d'encre (10 ou 13) pour une imprimante à jet d'encre, sachant que les buses de la tête d'impression sont directement en liaison fluidique ou en cas d'ouverture de sortie d'encre pouvant être couplée à l'amenée d'encre d'une tête d'impression à jet d'encre, celle-ci est en liaison fluidique en particulier par le biais d'une mèche et/ou d'une soupape ou d'une liaison fluidique directe avec un élément d'accumulation d'encre disposé dans la cartouche d'encre et comprenant par exemple un matériau absorbant ou un mécanisme générant une dépression, avec un réservoir d'encre (11) rempli d'encre présentant une ouverture d'aération (29) et une ouverture de sortie d'encre (18), au travers de laquelle s'étend un élément de liaison (20) pouvant être relié fluidiquement à l'encre (19), sachant que la cartouche d'encre (10 ou 13) contient une tête d'impression comportant des buses ou une ouverture de sortie d'encre pouvant être couplée à l'amenée d'encre d'une tête d'impression à jet d'encre et sur lequel élément de liaison peut être insérée la cartouche d'encre (10 ou 13) ou son élément d'accumulation d'encre en établissant une liaison fluidique capillaire,
**caractérisé en ce que** plusieurs éléments d'identification et/ou de positionnement (24, 25, 26, 27', 27") pour l'identification et/ou le positionnement exact de différentes cartouches d'encre à recharger (1 ; 10 ou 13) sont associés à l'ouverture de sortie d'encre (18) du réservoir d'encre (11).

2. Dispositif selon la revendication 1, **caractérisé en ce que** le contour des éléments d'identification ou de positionnement (24, 25, 26) du réservoir d'encre (11) est réalisé avec des formations sur la cartouche d'encre (10 ou 11) à recharger pour un engrènement approprié.

3. Dispositif selon la revendication 2, **caractérisé en ce que** les éléments d'identification (27', 27") sur le réservoir d'encre ou les formations sur la cartouche présentent une forme de contour positive ou négative.

4. Dispositif selon l'une quelconque des revendications 1 à 3, **caractérisé en ce que** les éléments d'identification ou de positionnement comportent au moins une cavité (24) de type cuve, au travers du fond de laquelle s'étend l'ouverture de sortie d'encre, et au moins une ouverture de réception (25) en forme de rainure dans le côté supérieur du réservoir d'encre (11).

5. Dispositif selon l'une quelconque des revendications 1 à 4, **caractérisé en ce que** les cavités de type cuve (24) présentent différentes surfaces de fond et/ou latérales correspondant à des formations correspondantes (2, 27) sur la cartouche d'encre (10 ou 13).

6. Dispositif selon l'une quelconque des revendications 1 à 5, **caractérisé en ce que** des éléments étanches (47) destinés à l'étanchéité au fluide entre la cartouche d'encre insérée et le réservoir d'encre sont associés aux éléments d'identification ou de positionnement (25, 26) ou aux cavités (24) de type cuve.

7. Dispositif selon l'une quelconque des revendications 1 à 6, **caractérisé en ce que** des éléments d'encliquetage (nervures de serrage 35) sont prévus pour l'insertion de la cartouche d'encre (10 ou 13) lors du processus de remplissage dans la zone des éléments d'identification ou de positionnement (25, 26) ou les cavités de type cuve (24).

8. Dispositif selon l'une quelconque des revendications 1 à 7, **caractérisé en ce qu'**au moins une ouverture de réception en forme de rainure (25, 26) pour une cartouche d'encre (10 ou 13) est réalisée sur le côté supérieur du réservoir d'encre (11), dans laquelle une cartouche d'encre (10 ou 13) peut être placée, en particulier est maintenue par serrage (nervures de serrage 35) de sorte que les buses dans la tête d'impression intégrée de la cartouche ou en variante l'ouverture de sortie d'encre (16) de la cartouche (10 ou 13) entre en contact en réalisant une liaison fluidique avec l'ouverture de sortie d'encre du réservoir d'encre (11).

9. Dispositif selon la revendication 8, **caractérisé en ce qu'**au moins deux rainures de réception (25, 26) s'étendant en particulier en croix sont réalisées comme des éléments de positionnement pour des cartouches d'encre de largeur différente (13 ou 10) sur le côté supérieur du réservoir d'encre (11).

10. Dispositif selon l'une quelconque des revendications précédentes, **caractérisé en ce qu'**une formation (27) est prévue au niveau d'un angle côté frontal, en particulier au niveau de l'angle entre une tête d'impression intégrée et le côté frontal s'y raccordant directement de la cartouche d'encre (1) et le réservoir d'encre (11) présente sur son côté d'insertion, à savoir le côté supérieur, une déformation (31) complémentaire à la formation côté cartouche (27), dans laquelle la formation côté cartouche (27) peut être emboîtée lors de l'insertion, en particulier par enclenchement comme un encliquetage et peut être détachée lors du retrait de la cartouche (10, 13) du réservoir d'encre (11) ou de son ouverture de sortie d'encre/élément capillaire de celui-ci.

11. Dispositif selon l'une quelconque des revendications précédentes, **caractérisé en ce qu'**une ouverture d'aération ou de compensation de pression (29) est prévue sur le côté supérieur du réservoir d'encre (11), laquelle est prévue en même temps comme ouverture de remplissage d'encre.

12. Dispositif selon l'une quelconque des revendications précédentes, **caractérisé en ce que** l'élément de liaison (20) du réservoir d'encre (11) s'étend jusqu'au fond de celui-ci et est disposé dans une cage (30) perméable au fluide, s'étendant de préférence également jusqu'au fond (21) du réservoir d'encre (11).

13. Dispositif selon l'une quelconque des revendications précédentes, **caractérisé en ce que** l'élément de liaison (20) du réservoir d'encre (1) et son ouverture de remplissage d'encre ou de compensation de pression (29) peuvent être scellés par une bande adhésive (14) retirable.

14. Dispositif selon l'une quelconque des revendications précédentes, **caractérisé en ce que** le réservoir d'encre (11) est fabriqué au moins en partie en un matériau transparent, en particulier en plastique, sachant que le réservoir d'encre (11) présente une forme de base (22) de cône tronqué, de pyramide tronquée, de lentille ou de calotte sphérique avec un fond (21) circulaire ou rectangulaire.

15. Dispositif selon l'une quelconque des revendications précédentes, **caractérisé en ce que** des rainures de réception pour la cartouche d'encre sont réalisées sur le côté supérieur du réservoir d'encre de sorte que les buses de la tête d'impression ou l'ouverture de sortie d'encre de la cartouche d'encre parviennent lors de son insertion jusqu'au fond du réservoir d'encre.

16. Dispositif selon l'une quelconque des revendications précédentes, **caractérisé en ce que** l'ouverture de sortie d'encre (18), par laquelle l'élément d'accumulation d'encre (17) peut être amené en liaison fluidique avec l'encre dans le réservoir (11), peut être fermée par un couvercle, en particulier un couvercle fileté (36), sachant qu'en position de fermeture du couvercle (36), l'axe médian de l'ouverture de sortie d'encre (18), par laquelle l'élément d'accumulation d'encre peut être amené en liaison fluidique avec l'encre dans le réservoir d'encre (11), s'aligne de préférence avec l'axe médian du couvercle (36) de sorte que lors de la rotation du couvercle (36) depuis la position de fermeture, l'ouverture d'aération (29) soit tout d'abord ouverte avant que le couvercle (36) ne puisse être complètement retiré.

17. Dispositif selon la revendication 16, **caractérisé en ce que** le couvercle (36) sert en même temps de fermeture d'une ouverture d'aération ou de compensation de pression (29) se trouvant dans la surface de projection du couvercle.

18. Dispositif selon la revendication 16 ou 17, **caractérisé en ce que** des éléments étanches (37, 38) sont disposés sur le côté inférieur ou sur le côté tourné vers le réservoir (11) du couvercle (36), lesquels sont associés à l'ouverture de sortie d'encre (18) d'une part et à l'ouverture d'aération (29) d'autre part, de telle manière qu'ils ferment ces ouvertures (18, 29) de façon étanche au fluide en position de fermeture du couvercle (36), sachant que les éléments étanches (37, 38) sont formés en position de fermeture du couvercle (36) de préférence par des lèvres d'étanchéité entourant l'ouverture de réservoir (18) et l'ouverture d'aération (29) respectivement comme un anneau, en un matériau relativement élastique et souple, en particulier élastomère.

19. Dispositif selon l'une quelconque des revendications 16 à 18, **caractérisé en ce que** le couvercle (36) peut être verrouillé à l'aide d'éléments de fermeture à baïonnette complémentaires (39, 40) sur le réservoir (11).

20. Dispositif selon l'une quelconque des revendications 16 à 19, **caractérisé en ce que** le couvercle (36) peut être placé dans un évidement (42) complémentaire de type pot du réservoir (11).
